# DEMANDE DE BREVET EUROPEEN

(11) **EP 0 014 620 A1**
(43) Date de publication de la demande: **20.08.1980**
(21) Numéro de dépôt: 80400102.2
(22) Date de dépôt: 22.01.1980
(51) Int. Cl.: H01P 3/00, H01P 1/203, H01P 5/12, H01P 5/18, H01P 9/00

(54) **Circuit hyperfréquence à lignes couplées coplanaires et dispositif comportant un tel circuit**

(30) Priorité: 13.02.1979 FR 7903641
(71) Demandeur: THOMSON-CSF, 75008 Paris (FR)
(72) Inventeur: Jean-Frederic, André, F-75360 Paris Cedex 08 (FR)
(74) Mandataire: Eisenbeth, Jacques Pierre

(57) **Abrégé**

Le circuit hyperfréquence à lignes couplées coplanaires comporte sur une même face d'un substrat diélectrique (1) une pluralité de bandes conductrices (2a₁, 2a₂, 2ai, 2_{b}, 2_{b}i), formant un système de lignes couplées. Le conducteur commun (3) de ces lignes coplanaires couplées est lui-même constitué de bandes conductrices (4) imbriquées dans les précédentes. La structure proposée est très compacte et permet d'obtenir des circuits de dimensions réduites. D'autre part, les vitesses de phases des différents modes de propagation utilisés sont très voisines.

Application à des circuits hyperfréquences, en particulier des filtres interdigitaux.

## Description

La présente invention est relative à un circuit hyperfréquence à lignes couplées réalisé en technologie coplanaire, et dont la structure permet de réduis considérablement l'écart entre les vitesses de phase des différents moues de propagation.

Une application importante d'un tel circuit est la réalisation de circuits hyperfréquences en microélectronique monolithique ou hybride, tels que des filtres interdigitaux par exemple.

L'état électrique de deux lignes de transmission couplées fonctionnant en ondes transverses électromagnétiques, ondes T.E.M., peut être représenté, à chaque instant, par deux modes de propagation se superposant sur chaque-ligne de transmission.

Un premier mode, appelé mode pair, est caractérisé par des couples de valeurs tension courant (E, I) égaux à tout instant en tout plan de section droite le long de chaque ligne et un deuxième mode, appelé mode impair, est caractérisé par des couples de valeurs tension- courant (E, I) déphasés de TI à tout instant en tout plan de section droite le long de chaque ligne. Dans le cas des lignes réalisées en technologie appelée microstrip, c'est-à-dire constituées par des bandes conductrices disposées sur la même face d'un substrat diélectrique dont l'autre face est recouvert d'un plan conducteur, dit de masse, la vitesse de phase d'un mode faisant intervenir la propagation entre une bande conductrice et le plan de masse (mode pair) ne peut être égale à la vitesse de phase d'un mode faisant intervenir la propagation entre deux bandes conductrices adjacentes (mode impair). En effet, dans le premier cas la propagation s'effectue presque exclusivement à travers le substrat et dans le deuxième cas, une fraction non négligeable de l'énergie se propage dans l'air, si bien que la présence même du substrat rend le milieu de propagation non homogène. Par suite, les schémas électriques équivalents des lignes couplées deviennent très complexes ou très approximatifs.

Différentes solutions tendant à homogénéiser le milieu diélectrique donc à réduire l'écart entre les vitesses de phase des différents modes de propagation ont été proposées.

Le coupleur de Podell décrit dans la revue Microwaves, mars 1974, pages 58 à 62 diminue la vitesse de phase en mode impair sans modifier la vitesse de phase en mode pair. Mais ce type de coupleur ne peut pas être utilisé pour des couplages supérieurs à 8 dB.

Le coupleur d'Overlay décrit dans la publication du M.I.T., avril 1970, pages 222 à 228, nécessitant un report de matériau diélectrique sur le circuit est d'une mise en oeuvre peu aisée, la répétition à l'identique des caractéristiques techniques de coupleurs de ce type étant délicate.

Une autre solution décrite par B. Schiek, J. Kôhler, W. Shilz dans le compte rendu de la 6ème "European Microwave Conférence" du 14 au 17 septembre 1976 publié par "Microwave Exhibitions and Publishers Ltd" Temple Gate House, 36 High Street, Sevenoaks, Kent ₋ TN 13 15 G England" consiste à compenser le décalage de vitesse de phase des modes pair et impair par une structure de ligne en gradins comportant deux tronçons de lignes couplées ayant sensiblement la même longueur mais des couplages différents du fait de leur espacement et de leur largeur différents. Cette solution présente l'inconvénient notamment de nécessiter des calculs complexes pour sa mise en oeuvre, le couplage des lignes résultant du couplage différent des deux tronçons sensiblement de même longueur.

De plus cette solution ne permet pas d'obtenir, dans l'application à une cellule de Schiffman, un fonctionnement du dispositif sur une bande de fréquence supérieure à l'octave.

La présente invention permet de remédier aux inconvénients précités et a pour objet un circuit hyperfréquence à lignes couplées pour lequel les vitesses de phase des différents modes sont rendues voisines.

Un autre objet de la présente invention est la réalisation de circuits hyperfréquences à lignes couplées à large bande et de circuit, hyperfréquences à lignes couplées à bande étroite.

Un avantage de l'invention est la réalisation de circuits de dimensions très réduites.

Selon une caractéristique de l'invention, le circuit hyperfréquence à lignes couplées comprend, sur une plaquette de substrat diélectrique, une pluralité de lignes de transmission constituées par des bandes conductrices et par un conducteur dit de masse, formant un système de lignes couplées, le conducteur de masse étant déposé sur la même face de la plaquette diélectrique que les bandes conductrices centrales et étant constitué par des bandes conductrices de masse imbriquées entre les précédentes.

D'autres caractéristiques et avantages de l'invention apparaîtront dans la description donnée ci-dessous, portant sur des exemples de réalisation, accompagnée par les figures suivantes représentant :
- la figure 1, des lignes couplées coplanaires suivant l'invention ;
- la figure 2, une application de l'invention à la réalisation d'un filtre hyperfréquence à lignes couplées coplanaires suivant l'invention ;
- la figure 3, une application de l'invention à la réalisation d'un autre type de filtre hyperfréquence à lignes couplées coplanaires suivant l'invention ;
- la figure 4, une autre application de l'invention à la réalisation d'un coupleur directif à lignes couplées coplanaires suivant l'invention ;
- la figure 5, une application de l'invention à la réalisation d'une ligne à retard coplanaire suivant l'invention ;
- la figure 6, une autre application de l'invention à la réalisation d'une ligne à retard coplanaire suivant l'invention ;
- la figure 7, une application à la réalisation d'un Té de Wilkinson suivant l'invention ;
- la figure 8, une application à la réalisation d'un Té diviseur à deux tronçons suivant l'invention.

Les éléments qui sont identiques et remplissent les mêmes fonctions dans les différentes figures portent les mêmes numéros.

Selon la figure 1, le circuit hyperfréquence à lignes couplées, selon l'invention, comprend une plaquette 1 de substrat diélectrique sur laquelle est disposée une pluralité de lignes de transmission propageant un mode TEM donc constituées par un ou plusieurs conducteurs 2a, 2b ... et par un conducteur commun 3. Les conducteurs 2a, 2b ... peuvent être constitués par une ou plusieurs bandes conductrices, 2aᵢ, 2bᵢ ... - i variant de 1 à n - et le conducteur de masse peut lui-même comporter des bandes conductrices 4 imbriquées entre les précédentes.

Ces bandes conductrices 2a., 2b.... ou 4 sont parallèles entre elles et séparées par un intervalle déterminé qui est fonction, comme le sont le nombre et la disposition de ces bandes, des caractéristiques radioélectriques du circuit étudié et par suite des couplages entre les différentes lignes de transmission.

Les bandes conductrices 2aᵢ, 2bᵢ ... constituant avec le conducteur de masse 3 la même ligne de transmission TEM sont reliées deux à deux par des fils ou rubans conducteurs 5 ou par des tronçons de bande conductrice 9 formant court-circuit, alors que les bandes conductrices 4 sont reliées au conducteur de masse 3 par des fils conducteurs 10. Toutes les bandes conductrices du circuit peuvent être réalisées par métallisation, comprenant par exemple une couche résistive de nickel et de chrome et une couche conductrice d'or - les conductivités respectives du nickel, du chrome et de l'or étant de 16.10⁺⁶ Ω ⁻¹.m⁻¹, 6,5.10⁺⁶Ω ⁻¹.m⁻¹et 49.10⁺⁶Ω -¹.m¹.

Dans un tel circuit, les différents modes de propagation existant entre les bras sont du type TEM, ou quasi TEM, et les réalisations qui ont pu être faites ont montré que tous les modes parasites pouvant exister dans une telle structure se situent à des niveaux très faibles par rapport au mode fondamental TEM, autorisant ainsi la réalisation de composants sélectifs comme les filtres.

Un exemple d'application de ce type de circuit hyperfréquence à lignes couplées coplanaires suivant l'invention est donné par la figure 2, représentant un filtre hyperfréquence interdigital. Ce filtre réalisé utilise six lignes de transmission couplées en plus des deux lignes d'entrée 11 et de sortie 12, constituées respectivement par un conducteur central 110 et 120 entre deux zones du conducteur de masse 3. Pour régler les capacités linéiques entre les différentes lignes et les capacités linéiques entre ces lignes et le conducteur commun, chaque ligne TEM, 13 par exemple, est constituée de deux bandes conductrices 2a,, 2a₂ disposées de part et d'autre d'une bande conductrice 4 du conducteur commun 3, et reliées entre elles par un fil conducteur 5 ou par un tronçon conducteur rétablissant l'équipotentialité entre les bandes conductrices 2a.

La figure 3 donne un autre exemple de réalisation de filtre hyperfréquence interdigital à très large bande, à deux lignes de transmission en plus de l'entrée 14 et de la sortie 15. Ces lignes de transmission sont constituées chacune par quatre bandes conductrices 2ai et 2bᵢ, i variant de 1 à 4, reliées entre elles par des fils conducteurs 5. Les bandes 2a₃ et 2a₄ pour une des deux lignes et 2b₃ et 2b₄ pour l'autre ligne sont imbriquées les unes dans les autres pour des raisons de couplage. Là encore, les fils conducteurs 5 peuvent être remplacés par des tronçons de bandes conductrices faisant court-circuit.

A titre d'exemple de réalisation non limitatif et pour une fréquence centrale de la bande passante de 5,535 GHz et une bande passante de 39,2 %, la largeur des bandes conductrices est comprise entre 100 et 200 µm et la distance entre les bandes conductrices est comprise entre 100 et 200 µm, donnant comme dimensions totales du filtre environ 11 mm sur 6 mm.

La figure 4 représente une autre application de ce type de circuit hyperfréquence à lignes couplées coplanaires suivant l'invention. Il s'agit d'un coupleur directif réalisé à l'aide de deux lignes de transmission coplanaires couplées entre elles sur un même substrat de matériau diélectrique. La voie d'entrée 40 et la voie couplée 42 sont du même côté du circuit, alors que la voie directe 41 et la voie directive 43 sont d'un même autre côté.

Les lignes de transmission joignant la voie d'entrée 40 à la voie directe 41 d'une part, et la voie couplée 42 à la voie directive 43 d'autre part sont constituées par le conducteur commun 3 et par un conducteur replié en deux méandres 46, par la bande conductrice 4 du conducteur de masse 3.

Chaque méandre comprend deux bras 44 et 45 constitués par des bandes conductrices 2a. et 2bᵢ imbriquées et reliées respectivement à leurs extrémités par des fils conducteurs 5 ou des bandes métalliques faisant court-circuit.

A titre d'exemple de réalisation non limitatif et pour une fréquence centrale de fonctionnement de 1,3 GHz les largeurs des bandes conductrices sont comprises entre 100 et 200 µm et la distance entre les bandes est comprises entre 100 et 200 µm et la distance entre les bandes est comprise entre 50 µm et 280 µm, donnant comme dimensions totales pour le coupleur environ 6mm . 6,3mm.

Un cas particulier du circuit hyperfréquence à lignes couplées suivant l'invention est celui comprenant une seule ligne de transmission constituée par plusieurs bandes conductrices reliées entre elles et un conducteur commun, réalisant une ligne à retard du type ligne à méandres, comme il est représenté figure 5. La ligne à retard comprend une entrée 6 réalisée par une ligne coplanaire, constituée par un conducteur central 7 compris entre deux zones du conducteur de masse 3, une sortie 8 réalisée de la même manière et une ligne à méandres. Celle-ci est constituée de bandes conductrices 2 reliées entre elles par des tronçons de conducteur 9 formant court-circuit, alternativement à chaque extrémité. Des fils conducteurs 10 relient une des extrémités des bandes conductrices 4 au conducteur de masse 3.

La figure 6 montre un autre type de réalisation d'une ligne à retard dans laquelle les bandes conductrices 2 sont reliées entre elles, alternativement à chaque extrémité, par des fils conducteurs 5 faisant court-circuit.

Une autre application, représentée figure 7, d'un circuit hyperfréquence réalisant une ligne à méandres suivant l'invention est un Té dit de Wilkinson. Ce dernier est formé d'une ligne d'entrée 73, d'impédance 50Ω qui se divise en deux tronçons de lignes 71 et 72, de longueur λ/4 et d'impédance 7012. , aboutissant à une résistance de 100 permettant l'adaptation avec les deux lignes de sortie et d'impédance 50Ω . L'entrée 73 et les sorties 77 et 78 sont réalisées à partir de lignes coplanaires dont les conducteurs centraux respectifs 730, 770 et 780 sont compris entre deux zones du conducteur de masse 3. Les deux tronçons de ligne 71 et 72 de longueur A/4 sont constitués par une ligne à méandres, réalisée selon l'invention, par des bandes conductrices 2 imbriquées entre les bandes conductrices 4 du plan de masse 3. Les bandes conductrices 2 sont reliées entre elles par des tronçons de bandes conductrices 9 formant court-circuit, alternativement à chaque extrémité, alors que les bandes 4 sont reliées à une de leurs extrémités par un fil conducteur 10.

Dans cet exemple d'application les deux tronçons de lignes 71 et 72 peuvent être réalisés par une ligne à méandres comme celle décrite dans la figure 6.

Selon un exemple de réalisation non limitatif, et pour une fréquence centrale de fonctionnement de 0,8 GHz de ce Té de Wilkinson la largeur des bandes conductrices est de l'ordre de 100 µm et la distance entre deux bandes conductrices de l'ordre de 110 µm aussi, si bien que chaque tronçon 71 et 72 a pour dimensions totales L = 4,16 mm sur L' = 4,13 mm.

La figure 8 représente un autre exemple de circuit hyperfréquence à lignes couplées suivant l'invention : un Té diviseur double tronçon. Dans ce cas, les lignes couplées coplanaires servent à réaliser des circuits, qui réalisés dans une autre technologie, microstrip par exemple, auraient des dimensions trop réduites dues à la grande fréquence centrale de fonctionnement. Ce Té comporte une entrée 81 réalisée par une ligne coplanaire d'impédance 50Ω, constituée par un conducteur central 82 et par deux zones du conducteur de masse 3. Cette ligne coplanaire se divise en deux lignes coplanaires 83 et 84 d'impédance 80 Ω.

Ces deux lignes 83 et 84 sont court-circuitées par une résistance 85 de 76Ω au bout d'une longueur L égale au quart de la longeur d'onde λ/4 à la fréquence centrale de fonctionnement du Té. Ces deux lignes coplanaires 83 et 84 se prolongent respectivement par deux autres lignes coplanaires 86 et 87 d'impédance 60 Ω.

Ces deux lignes 86 et 87 sont court-circuitées par une résistance 88 de 268Ω au bout d'une longueur L = Ã/4, avant de se poursuivre par les deux lignes coplanaires 89 et 90 de sortie, d'impédance 50Ω.

A titre d'exemple de réalisation non limitatif et pour une fréquence centrale de fonctionnement de 14,5 GHz, la largeur des bandes conductrices est comprise entre 92pm et 155 µm et la distance les séparant est comprise entre 100 et 162 mm, la longueur L est de l'ordre de 2,3 mm.

Dans tous les exemples de réalisation qui ont été représentés, un des avantages de l'invention est de réaliser des circuits de dimensions réduites par rapport à ceux réalisés en technique triplaque ou microstrip.

Un autre avantage de l'invention réside dans la réalisation de couplages forts ou faibles, suivant que l'on cherche à réaliser des filtres à large bande ou à bande étroite, grâce à l'interdigitation des conducteurs et du conducteur de masse.

## Revendications

1. Circuit hyperfréquence à lignes couplées comprenant sur une plaquette de substrat diélectrique une pluralité de lignes de transmission, constituées par des bandes conductrices et par un conducteur dit de masse, formant un système de lignes couplées, caractérisé en ce que le conducteur de masse est déposé sur la même face de la plaquette de substrat diélectrique (1) que les bandes conductrices centrales (2) et qu'il est constitué par des bandes conductrices (4) de masse imbriquées entre les bandes conductrices centrales (2a et 2b).

2. Circuit hyperfréquence selon la revendication 1, caractérisé par le fait que les bandes conductrices (2a, 2b et 4) du circuit sont disposées parallèlement entre elles sur la plaquette de substrat diélectrique (1), et séparées par un intervalle déterminé.

3. Circuit hyperfréquence selon la revendication 2, caractérisé par le fait que les bandes conductrices (4) du conducteur de masse (3) sont physiquement de longueur au moins égale à celle des bandes conductrices (2a et 2b) des lignes couplées.

4. Circuit hyperfréquence selon la revendication 3, caractérisé par le fait que les bandes conductrices (2a ou 2b) constituant le même conducteur d'une ligne de transmission sont reliées deux à deux par des fils conducteurs (5).

5. Circuit hyperfréquence selon la revendication 3, caractérisé par le fait que les bandes conductrices (2a ou 2b) constituant le même conducteur d'une ligne de transmission sont reliées deux à deux par des tronçons de bandes conductrices formant un court-circuit, les bandes conductrices (4) du conducteur de masse étant reliées à celui-ci par des fils conducteurs (10). -

6. Circuit hyperfréquence selon l'une des revendications 1 à 5, caractérisé par le fait qu'il comporte une seule ligne de transmission constituée par le conducteur de masse (3) et par une pluralité de bandes conductrices (2a ou 2b), chacune étant disposée entre deux bandes conductrices (4) du conducteur de masse (3), et alternativement reliées deux à deux à chacune de leurs extrémités, ce circuit constituant une ligne à méandres.

7. Circuit hyperfréquence selon la revendication 6, caractérise par le fait qu'il réalise une ligne à retard, dont l'entrée et la sortie sont constitués par deux lignes coplanaires.

8. Circuit hyperfréquence selon la revendication 6, caractérisé par le fait qu'il constitue chacun des deux bras, d'impédance 70Ωet de longueur physique égale au quart de la longueur d'onde électrique à la fréquence centrale de fonctionnement du circuit, d'un té de Wilkenson, dont l'entrée et les deux sorties sont constituées par des lignes coplanaires.

9. Circuit hyperfréquence selon l'une des revendications 1 à 5, caractérisé par le fait qu'il constitue chacun des quatre bras, de longueur égale au quart de la longueur d'onde à la fréquence centrale de fonctionnement, d'un Té diviseur à deux tronçons dont l'entrée et les deux sorties sont constituées par des lignes coplanaires.

10. Circuit hyperfréquence selon l'une des revendications 1 à 5, caractérisé par le fait qu'il comporte plusieurs lignes de transmission couplées, chacune étant constituée par le conducteur de masse (3) et par une ou plusieurs bandes conductrices (2a ou 2b), les bandes conductrices (4) du conducteur de masse (3) étant imbriquées entre les bandes conductrices (2a et 2b) des différentes lignes couplées, la longueur des bandes étant égale à λ/4.

11. Circuit hyperfréquence selon la revendication 10, caractérisé par le fait qu'il constitue chacun des deux bras d'un coupleur directif- le premier bras reliant la voie d'entrée à la voie directe et le second reliant la voie couplée et la voie directive - , dont les quatre voies sont constituées par des lignes coplanaires.

12. Circuit hyperfréquence selon la revendication 10, caractérisé par le fait qu'il constitue un filtre hyperfréquence interdigital, tel que les lignes de transmission sont constituées d'un conducteur commun (3) et de bandes conductrices (2a et 2b) de longueur égale au quart de la longueur d'onde à la fréquence centrale de fonctionnement du filtre et les bandes conductrices du conducteur de masse sont de longueur au moins égale à celle des bandes conductrices (2a et 2b) des lignes de transmission, et dont l'entrée et la sortie sont constituées par des lignes coplanaires.

13. Dispositif hyperfréquence comportant un circuit hyperfréquence à lignes couplées selon l'une des revendications précédentes.
